# EUROPÄISCHE PATENTSCHRIFT

(11) **EP 1 269 277 B1**
(45) Veröffentlichungstag und Bekanntmachung des Hinweises auf die Patenterteilung: **01.09.2004**
(21) Anmeldenummer: 01931525.8
(22) Anmeldetag: 15.03.2001
(51) Int. Cl.: G05B 19/05

(54) **ELEKTROMOTORISCHER ANTRIEB**
ELECTROMOTIVE DRIVE
ENTRAINEMENT A MOTEUR ELECTRIQUE

(30) Priorität: 20.03.2000 DE 20005047 U
(43) Veröffentlichungstag der Anmeldung: 02.01.2003
(73) Patentinhaber: Dewert Antriebs- und Systemtechnik GmbH & Co. KG, 32278 Kirchlengern (DE)
(72) Erfinder: LAMBRECHT, Heinz, 32312 Lübbecke (DE); BOKÄMPER, Ralf, 32312 Lübbecke (DE)
(74) Vertreter: Specht, Peter, Dipl.-Phys.
(86) Internationale Anmeldenummer: PCT/EP2001/002884
(87) Internationale Veröffentlichungsnummer: WO 2001/071438

(56) Entgegenhaltungen:
- EP-A- 0 787 475
- EP-A- 0 859 296
- EP-A- 0 978 773
- WO-A-00/13554
- DE-U- 20 005 047
- DE-U- 29 802 532
- DE-U- 29 911 320
- DE-U- 29 911 321
- US-A- 4 970 870
- US-A- 5 613 000

## Beschreibung

Die Erfindung betrifft einen elektromotorischen Antrieb für Verstelleinrichtungen für Möbel mit mindestens einem Antriebsmotor, der über eine Steuereinheit mittels eines Bedienerteiles ansteuerbar ist, der mehrere Betätigungselemente aufweist, die wahlweise sperrbar sind.

Der in Frage kommende elektromotorische Antrieb wird bevorzugt für elektromotorische Möbelantriebe verwendet, die bevorzugt im Krankenhausbereich oder im Pflegebereich eingesetzt werden. In diesen medizinischen Bereichen werden besondere Sicherheiten verlangt, damit die als Bediener auftretenden Patienten oder die pflegebedürftigen Personen nicht gefährdet werden.

Dem Bedienerteil ist die Steuereinheit zugeordnet. Das Bedienerteil ist mit mehreren Betätigungselementen, beispielsweise acht Drucktastern ausgestattet, um unterschiedliche Funktionen auszulösen. Die vom Bedienerteil in die Steuereinheit einzuspeisenden Signale können über Steuerkabel oder auch drahtlos übertragen werden. Es muß außerdem sichergestellt sein, daß Fehlfunktionen vermieden werden, die beispielsweise durch eine Beschädigung des Steuerkabels oder durch Fremdsignale ausgelöst werden können.

Es ist im Krankenhausbereich und auch im Pflegebereich notwendig, daß von den Patienten bzw. pflegebedürftigen Personen verschiedene Funktionen nicht ausgelöst werden dürfen, damit sie nicht gefährdet werden. Da jedoch das Pflegepersonal diese Funktionen benötigt, ist es bekannt, daß das Pflegepersonal einen Schlüsseltaster o.dgl. erhält, der in den Handschalter eingesteckt wird, woraufhin dann alle Funktionen ausgelöst werden können. Es ist außerdem bekannt, daß bei der Betätigung der Bedienelemente des Bedienerteils Signale über einen Baustein in die Steuerung übertragbar sind und daß das Bedienerteil außerdem mit einem Sicherheitsschalter ausgestattet ist, so daß das gesendete Signal zunächst kodiert und vor Einspeisung in den Baustein wieder dekodiert wird. Durch diese Lösung wird ein geringer steuerungstechnischer Aufwand notwendig, obwohl die Funktionen voll erhalten bleiben und die geforderten Sicherheitsanforderungen voll erfüllt werden. Im Krankenhaus und auch im Pflegebereich wechseln die Patienten sehr häufig. Da je nach dem Pflegefall bzw. nach der Erkrankung entsprechende Funktionen gesperrt werden müssen, ist die Änderung von gesperrten Funktionen bei den bislang bekannten Bedienerteilen recht aufwendig. Dies kann sogar dazu führen, daß das Pflegepersonal nicht in der Lage ist, solche Änderungen durchzuführen.

Der Erfindung liegt die Aufgabe zugrunde, einen elektromotorischen Antrieb der eingangs näher beschrieben Art so zu gestalten, daß in einfachster Weise durch Betätigungselemente des Bedienerteils auslösbare Funktionen für den Bediener bzw. für den Patienten gesperrt werden können, und daß in einfachster Weise die zu sperrenden Funktionen geändert werden können. Gleichzeitig soll eine Selbstüberprüfung bzw. eine Selbstdiagnose zwecks Vermeidung von Fehlfunktionen realisierbar sein.

Die gestellte Aufgabe wird gelöst, indem das Bedienerteil derart mit einer Auswahleinrichtung ausgestattet ist, daß für den Bediener ausschließlich vorbestimmte Funktionen verfügbar sind. Die Auswahleinrichtung ist so ausgelegt, daß das Bedienerteil, vorzugsweise ein Handschalter, der mehrere Funktionen auslösen kann, frei programmierbar ist. Dabei erfolgt die Auslegung so, daß eine ausreichend freie Funktionskapazität zur Vermeidung von Fehlfunktionen mittels einer automatischen Selbstprüfung, einer Selbstüberwachung oder einer Selbstdiagnose zur Verfügung steht. Eine solche Einrichtung ist äußerst einfach aufgebaut und so ausgelegt, daß die Auswahl der dem Patienten zur Verfügung stehenden Funktionen in einfachster Weise eingestellt werden kann. Dadurch besteht die Möglichkeit, daß während der Behandlung eines Patienten oder beim Wechsel eines Patienten die ihm zur Verfügung stehenden Funktionen geändert werden können.

Soll ein Patient alle Funktionen auslösen können oder vor einer neuen Auswahl der auslösbaren Funktionen ist es zweckmäßig, wenn mittels einer Aktiviereinrichtung die gesperrten Funktionen entsperrbar sind, so daß dann alle Funktionen zur Verfügung stehen. Das Aktivierelement kann alle Funktionen sperren und entsperren. Damit kann die Forderung gemäß einer einschlägigen Norm nach einer Erstfehlersicherheit des Bedienteiles erfüllt werden, wenn das Aktivierelement in der jeweiligen Anwendung als geeignetes, normgerechtes Bauteil ausgelegt ist. Die Aktiviereinrichtung kann ein loser Dauermagnet, ein in das Bedienelement einsteckbarer Schlüsselschalter o.dgl. sein. Die Aktiviereinrichtung bzw. das Aktivierelement ist dann nur berechtigten Personen, beispielsweise dem Pflegepersonal zugänglich. Durch die Auswahleinrichtung ist es möglich, daß durch die freie Programmierbarkeit nach Belieben Funktionen der Bedieneinrichtung ein- oder ausgeschaltet werden können. Das Aktivierelement kann sich auf der Rückseite des Bedienteiles befinden. Es kann auch z. B. ein Drehschalter oder ähnliches sein, der nur mit einem geeigneten Werkzeug, beispielsweise einem Schlüssel, betätigbar ist.

Eine hohe Sicherheit wird erreicht, wenn die Funktionskapazität der Auswahleinrichtung so ausgelegt ist, daß gleichzeitig Aufgaben zur Funktionsprüfung und Selbstdiagnose zur Fehlervermeidung durchführbar sind.

Eine kostengünstige, funktionssichere Ausführung wird erreicht, wenn die Auswahleinrichtung einen Mikroprozessor als zentralen Baustein beinhaltet. In weiterer Ausgestaltung ist es noch zweckmäßig, wenn das Bedienteil mit einem Freigabebetätigungselement derart ausgestattet ist, daß eine Funktion nur bei betätigtem Freigabebetätigungselement auslösbar ist. Das Freigabebetätigungselement könnte in bevorzugter Ausführung eine Freigabetaste sein. Es wird dann eine sogenannte Zweihandbedienung notwendig, da zur Auslösung einer bestimmten Funktion immer gleichzeitig das Freigabebetätigungselement betätigt werden muß.

Anhand der beiliegenden Zeichnung wird die Erfindung noch näher erläutert. Es zeigt:
- Figur 1: ein Blockschaltbild des Bedienerteils mit dem zugehörigen Steuerungsteil für den erfindungsgemäßen elektromotorischen Antrieb.

In dem Blockschaltbild nach der Figur 1 ist das Bedienerteil durch das Bezugszeichen 10 gekennzeichnet. Die zugehörige Steuereinheit ist durch das Bezugszeichen 11 gekennzeichnet. Das Bedienerteil 10 enthält eine Tastatur 12 mit mehreren Bedienelementen oder Betätigungselementen 13 in Form von Drucktastern. In bevorzugter Ausführung ist die Tastatur 12 mit acht Bedienelementen 13 ausgestattet.
Die Verbindung des Bedienterteils mit der Steuereinheit 11 erfolgt durch ein Steuerkabel 15, welches im dargestellten Ausführungsbeispiel acht Adern enthält. Wie durch die Pfeile angedeutet, werden die beim Betätigen eines der Bedienelemente 13 gesendeten Signale in einen Baustein 16 der Steuereinheit 11 eingespeist. Nach entsprechender Verarbeitung werden die Signale zur Auslösung der gewünschten Funktion den Elektromotoren des elektromotorischen Antriebs übermittelt. Dies ist durch die Pfeile 17 symbolisch dargestellt.

In nicht näher dargestellter Weise ist das Bedienerteil 10 zur freien Programmierung mit einer Auswahleinrichtung ausgestattet, um ausgewählte Bedienelemente 13 für den Patienten zu sperren. Sofern eine andere Auswahl getroffen wird oder alle Bedienelemente 13 zur Verfügung stehen sollen, können die zunächst gesperrten Bedienelemente 13 mittels eines Aktivierelementes entsperrt werden, so daß sie wieder benutzbar sind. Es kann dann eine neue Auswahl getroffen werden. Die Auswahleinrichtung kann z.B. einen Mikroprozessor als zentralen Steuerbaustein beinhalten, dessen Leistungsfähigkeit zusätzlich dazu verwendet wird, gleichzeitige Überwachungs- und Prüfaufgaben zur Vermeidung von Fehlfunktionen durchzuführen.

## Patentansprüche

1. Elektromotorischer Antrieb für Verstelleinrichtungen für Möbel mit mindestens einem Antriebsmotor, der über eine Steuereinheit mittels eines Bedienerteils ansteuerbar ist, welches mehrere Betätigungselemente aufweist, die wahlweise sperrbar sind, **dadurch gekennzeichnet, daß** das Bedienerteil (10) derart mit einer Auswahleinrichtung ausgestattet ist, das für den Bediener ausschließlich vorbestimmte Funktionen verfügbar sind.

2. Elektromotorischer Antrieb nach Anspruch 1, **dadurch gekennzeichnet, daß** das Bedienerteil (10) mittels der Auswahleinrichtung frei programmierbar ist.

3. Elektromotorischer Antrieb nach Anspruch 1 oder 2, **dadurch gekennzeichnet, daß** mittels eines Aktivierelementes die gesperrten Funktionen entsperrbar sind.

4. Elektromotorischer Antrieb nach Anspruch 3, **dadurch gekennzeichnet, daß** das Aktivierelement ein loser Dauermagnet, ein in das Bedienerteil (10) einsteckbarer Schlüsselschalter o.dgl. ist.

5. Elektromotorischer Antrieb nach einem oder mehreren der vorhergehenden Ansprüche 1 bis 4, **dadurch gekennzeichnet, daß** die Funktionskapazität der Auswahleinrichtung derart ist, daß gleichzeitig Aufgaben zur Funktionsprüfung und Selbstdiagnose zur Fehlervermeidung durchführbar sind.

6. Elektromotorischer Antrieb nach einem oder mehreren der Ansprüche 1 bis 5, **dadurch gekennzeichnet, daß** die Auswahleinrichtung einen Mikroprozessor als zentralen Baustein beinhaltet.

7. Elektromotorischer Antrieb nach einem oder mehreren der vorhergehenden Ansprüche 1 bis 6, **dadurch gekennzeichnet, daß** das Bedienteil (10) mit einem Freigabebetätigungselement derart ausgestattet ist, daß eine bestimmte Funktion nur bei betätigtem Freigabebetätigungselement, vorzugweise einer Freigabetaste auslösbar ist.

## Claims

1. Electric motor drive for adjusting devices for furniture having at least one drive motor which can be driven via a control unit by means of an operator part, which has two or more operating elements which can be selectively inhibited, **characterized in that** the operator part (10) is equipped with a selection device such that predetermined functions are available exclusively for the operator.

2. Electric motor drive according to Claim 1, **characterized in that** the operator part (10) is freely programmable by means of the selection device.

3. Electric motor drive according to Claim 1 or 2, **characterized in that** the inhibited functions can be enabled by means of an activation element.

4. Electric motor drive according to Claim 3, **characterized in that** the activation element is a loose permanent magnet, a key-operated switch which can be inserted into the operator part (10), or the like.

5. Electric motor drive according to one or more of the preceding Claims 1 to 4, **characterized in that** the functional capacity of the selection device is such that tasks for functional testing and self-diagnosis for fault avoidance can be carried out at the same time.

6. Electric motor drive according to one or more of Claims 1 to 5, **characterized in that** the selection device contains a microprocessor as the central module.

7. Electric motor drive according to one or more of the preceding Claims 1 to 6, **characterized in that** the control part (10) is equipped with an enable operating element such that a specific function can be initiated only when the enable operating element, preferably an enable button, is operated.

## Revendications

1. Entraînement à moteur électrique pour des dispositifs de déplacement pour des meubles, avec au moins un moteur d'entraînement qui peut être commandé par l'intermédiaire d'une unité de commande au moyen d'une partie opérateur qui présente plusieurs éléments d'actionnement pouvant être verrouillés au choix, **caractérisé en ce que** la partie opérateur (10) est munie d'un dispositif de sélection de telle manière que seules certaines fonctions prédéterminées sont accessibles à l'opérateur.

2. Entraînement à moteur électrique selon la revendication 1, **caractérisé en ce que** la partie opérateur (10) est librement programmable au moyen du dispositif de sélection.

3. Entraînement à moteur électrique selon la revendication 1 ou 2, **caractérisé en ce que** les fonctions verrouillées peuvent être déverrouillées au moyen d'un élément d'activation.

4. Entraînement à moteur électrique selon la revendication 3, **caractérisé en ce que** l'élément d'activation est un aimant permanent libre, un commutateur à clé enfichable dans la partie opérateur, ou analogue.

5. Entraînement à moteur électrique selon une ou plusieurs des revendications 1 à 4 précédentes, **caractérisé en ce que** la capacité fonctionnelle du dispositif de sélection est telle que, simultanément, des tâches de contrôle fonctionnel et d'autodiagnostic peuvent être conduites pour éviter les erreurs.

6. Entraînement à moteur électrique selon une ou plusieurs des revendications 1 à 5, **caractérisé en ce que** le dispositif de sélection contient un microprocesseur en tant que composant central.

7. Entraînement à moteur électrique selon une ou plusieurs des revendications 1 à 6 précédentes, **caractérisé en ce que** la partie opérateur (10) est équipée d'un élément de validation de telle manière qu'une certaine fonction ne peut être déclenchée qu'avec l'élément de validation actionné, de préférence une touche de validation.
